# FASCICULE DE BREVET EUROPEEN

(11) **EP 4 223 185 B1**
(45) Date de publication et mention de la délivrance du brevet: **04.12.2024**
(21) Numéro de dépôt: 23153732.5
(22) Date de dépôt: 27.01.2023
(51) Int. Cl.: A47C 3/04, A47C 5/04, A47C 1/124

(54) **CHAISE EMPILABLE ET ASSEMBLABLE EN RANGEE**
STAPELBARER REIHENSTUHL
CHAIR WHICH CAN BE STACKED AND ASSEMBLED IN A ROW

(30) Priorité: 02.02.2022 FR 2200909
(43) Date de publication de la demande: 09.08.2023
(73) Titulaire: Mahber, 92600 Asnières-sur-Seine (FR)
(72) Inventeur: CAMPO, Benoît, 93500 Pantin (FR)
(74) Mandataire: Oak & Fox

(56) Documents cités:
- FR-A- 1 333 136
- US-A1- 2011 084 526

## Description

### Domaine de l'invention

Le domaine de l'invention est celui des chaises empilables et assemblables en rangée. Ces chaises sont communément appelées chaises de conférence.

Plus précisément, l'invention concerne les chaises présentant des accoudoirs pour assurer le confort des utilisateurs et étant empilables et assemblables en rangée sans qu'un élément de liaison supplémentaire soit nécessaire. L'assemblage en rangée de ce type de chaises présente l'avantage d'être relativement simple et rapide.

### État de la technique

Du brevet DE102009024260 B4 on connaît une chaise à accoudoirs empilable et assemblable en rangée. Chaque accoudoir est relié à un pied avant et à un pied arrière par des parties de tubes cintrées avant et arrière et des montants avant et arrière. Chaque accoudoir s'étend de l'avant vers l'arrière jusqu'au niveau du dossier de la chaise situé derrière la partie cintrée arrière et le montant arrière correspondants. Cette chaise est configurée de sorte que l'assemblage en rangée est réalisé en inclinant la chaise vers l'arrière et en la faisant pivoter vers une chaise identique adjacente pour faire passer l'avant d'un accoudoir de la chaise par-dessus l'avant de l'accoudoir adjacent de la chaise adjacente et pour faire passer le pied avant de la chaise par-devant le pied avant adjacent de la chaise adjacent de sorte qu'une fois les chaises assemblées en rangée, les accoudoirs adjacents des deux chaises sont accolés l'un à l'autre sur toute leur longueur et que le pied avant de la chaise soit accolé à un pied au pied avant adjacent de la chaise adjacente, aligné avec ce pied selon l'axe transversal de la chaise, disposé entre les deux pieds avant de la chaise adjacente selon l'axe transversal et reçu dans un logement délimité par une partie creuse de la chaise adjacente ouverte vers l'avant. Par ailleurs, une partie cintrée d'un tube reliant ce même accoudoir au pied arrière de la chaise vient en appui sur une partie cintrée d'un tube reliant l'accoudoir adjacent à un des pieds arrière de l'autre chaise de sorte à empêcher une translation de la chaise par rapport à l'autre chaise selon l'axe avant-arrière.

L'assemblage de cette chaise en rangée ne nécessite pas l'ajout d'une pièce de liaison. Toutefois, cet assemblage reste peu aisé du fait du mouvement de basculement relativement complexe et précis devant être donné à la chaise pour permettre l'assemblage. Par ailleurs, afin de permettre son assemblage en rangée, cette chaise, et plus particulièrement ses accoudoirs et ses parties cintrées, doit être réalisée de façon très précise.

Afin de permettre une telle précision et la réalisation de la chaise, les accoudoirs peuvent être en plastique renforcé par une tige en métal ce qui permet de les fabriquer par moulage. Toutefois, cette solution est peu écologique et entraîne une multiplication du nombre de pièces constituant la chaise et des étapes d'assemblage.

De la demande de brevet FR 1258515 A, on connaît une chaise à accoudoirs assemblable en rangée sans pièce d'assemblage supplémentaire. La chaise comprend deux structures latérales espacées selon l'axe transversal et reliées entre elles par des entretoises. Chacune des structures comprend un pied avant et un accoudoir situés dans un plan vertical. Les plans verticaux des structures latérales sont parallèles. Par ailleurs, les pieds droits de la chaise sont plus espacés l'un de l'autre que ses pieds gauches de sorte que l'assemblage de la chaise en rangée est réalisé en soulevant la chaise dans son ensemble pour faire passer un accoudoir d'une structure latérale de la chaise par-dessus l'accoudoir de la structure latérale adjacente d'une chaise adjacente puis en venant reposer la chaise sur le sol de sorte que les accoudoirs des chaises adjacentes soient disposés côte à côte selon l'axe transversal, accolés et parallèles entre eux. Le document FR1333136A décrit une chaise similaire à celle du brevet.

Dans un mode de réalisation particulier, l'accoudoir de chaque structure latérale est relié à une partie oblique par une partie cintrée. Les parties obliques adjacentes des chaises adjacentes viennent s'engager mutuellement lorsque les chaises sont assemblées en rangée de façon à empêcher, avec l'engagement mutuel d'entretoises des chaises et des pieds avant, un mouvement relatif entre les chaises selon l'axe avant arrière des chaises.

Toutefois, dans le dernier mode de réalisation, il reste un jeu important les pieds avant et les accoudoirs adjacents parallèles des deux chaises ce qui ne permet pas d'assurer un blocage du mouvement relatif des chaises selon l'axe transversal.

Un but de l'invention est de limiter au moins un des inconvénients précités.

A cet effet, l'invention a pour objet une chaise empilable comprenant une assise, un dossier, deux structures latérales adjacentes selon un axe y de la chaise, dont une première structure latérale et une deuxième structure latérale, chacune des deux structures latérales supportant l'assise et le dossier et comprenant :
- un pied avant et un pied arrière situé derrière le pied avant selon un axe x de la chaise s'étendant de l'arrière vers l'avant et étant perpendiculaire à l'axe y,
- un accoudoir s'étendant rectilignement depuis une première partie cintrée jusqu'à une deuxième partie cintrée,
- un montant arrière s'étendant rectilignement depuis la deuxième partie cintrée vers le pied arrière.

La chaise étant assemblable en rangée par emboîtement d'une autre chaise identique à la chaise dans la chaise de sorte que l'accoudoir de la deuxième structure latérale de l'autre chaise s'étende entre l'accoudoir de la première structure latérale de la chaise et l'accoudoir de la deuxième structure latérale de la chaise, selon l'axe y, et que le pied avant de la deuxième structure latérale de l'autre chaise s'étende entre le pied avant de la première structure latérale de la chaise et le pied avant de la deuxième structure latérale de la chaise, selon l'axe y.

L'accoudoir de chacune des deux structures latérales s'étend vers l'arrière en s'écartant d'un premier plan vertical longitudinal parallèle à l'axe x et perpendiculaire à l'axe y et situé entre les accoudoirs des deux structures, de sorte que, lorsque la chaise et l'autre chaise sont assemblées en rangée, l'accoudoir de la première structure latérale de la chaise et l'accoudoir de la deuxième structure latérale de l'autre chaise s'étendent chacun vers l'arrière en s'écartant d'un deuxième plan vertical longitudinal situé entre l'accoudoir de la première structure latérale de la chaise et l'accoudoir de la deuxième structure latérale de l'autre chaise.

Avantageusement, des longueurs et inclinaisons des accoudoirs et des montants arrière sont définies et les parties cintrées sont configurées de façon que le montant arrière de la première structure latérale de la chaise soit situé derrière le montant arrière de la deuxième structure latérale de l'autre chaise et en appui, selon l'axe x, sur ce dernier montant arrière, lorsque la chaise et l'autre chaise sont assemblées en rangée.

Avantageusement, les pieds avant sont parallèles et alignés selon l'axe y et chacune des deux structures latérales comprend une portion creuse configurée et disposée de façon que lorsque la chaise est assemblée en rangée avec l'autre chaise, le pied avant de la deuxième structure latérale de l'autre chaise est reçu dans la portion creuse de la première structure latérale de la chaise, la portion creuse le maintenant accolé au pied avant de la première structure latérale de la chaise et aligné avec ce dernier selon l'axe y.

Avantageusement, chacune des deux structures latérales comprend une butée disposée et configurée de sorte que lorsque la chaise et l'autre chaise sont assemblées en rangée, la butée de la première structure latérale de la chaise vient en appui sur le montant arrière de la deuxième structure latérale de l'autre chaise et la butée de la deuxième structure latérale de l'autre chaise vient en appui sur le montant arrière de la première structure latérale de la chaise de sorte à bloquer ces montants arrière en translation selon l'axe y l'un par rapport à l'autre dans les deux sens.

Avantageusement, la butée est fixée au montant arrière.

Avantageusement, chacune des deux structures latérales comprend un ensemble de tubes comprenant un premier tube monobloc conformé de façon à former le pied avant, l'accoudoir, le montant arrière de la structure latérale et un support de dossier supportant le dossier.

Avantageusement, chaque structure latérale comprend un ensemble de tubes comprenant un deuxième tube monobloc conformé de façon à former le pied arrière et un support d'assise supportant l'assise.

Avantageusement, l'ensemble de tubes présente un unique rayon de cintrage.

Avantageusement, des longueurs, inclinaisons et dispositions des accoudoirs et des montants arrière des deux structures latérales sont définies et les parties cintrées sont configurées de façon à permettre d'assembler la chaise avec l'autre chaise en soulevant simultanément les quatre pieds de la chaise.

Avantageusement, le dossier et l'assise sont distants l'un de l'autre.

### Brève description des figures

D'autres caractéristiques et avantages de l'invention ressortiront à la lecture de la description détaillée qui suit, en référence aux figures annexées, qui illustrent :
Fig. 1 : une vue schématique en perspective d'un exemple de chaise selon l'invention,
Fig. 2 : une vue schématique en perspective de la même chaise vue depuis l'arrière de la chaise,
Fig. 3 : une vue schématique en perspective de la même chaise vue depuis le dessous,
Fig. 4 : une vue schématique en perspective de la même chaise assemblée en rangée avec une autre chaise identique vues de devant,
Fig. 5 : une vue schématique en perspective de la même chaise assemblée en rangée avec l'autre chaise vues de derrière,
Fig. 6 : une vue schématique en perspective de l'étape d'assemblage de la même chaise assemblée en rangée avec l'autre chaise vues de devant,
Fig. 7 : une vue schématique éclatée de la même chaise,
Fig. 8 : une vue schématique de côté de la même chaise,
Fig. 9 : une vue schématique de dessus de la même chaise,
Fig. 10 : une vue schématique de côté de la même chaise empilée.

### Description de l'invention

La présente invention se rapporte à une chaise empilable et assemblable en rangée sans pièce supplémentaire.

Un exemple d'une chaise 1 selon l'invention est représenté schématiquement sur les figures 1 à 10.

La chaise 1 comprend un dossier 2 et une assise 3.

On définit un axe longitudinal x lié à la chaise 1 et dirigé de l'arrière, vers l'avant.

Le dossier 2 est délimité, selon l'axe x, par une face avant 2A tournée vers l'assise 3 et une face arrière 2D opposée à l'assise 3.

Le dos d'un utilisateur est destiné à venir en appui sur la face avant 2A du dossier 2, de façon accolée à la face avant 2A, lorsque l'utilisateur est assis sur l'assise 3.

Dans l'exemple de la figure 1, l'assise 3 et le dossier 2 sont distants l'un de l'autre. Cela permet d'économiser de la matière et de concevoir une assise et un dossier de forme simple et aisément fabricables.

En variante, l'assise et le dossier sont accolés ou une même pièce forme au moins une partie du dossier et au moins une partie de l'assise.

La chaise 1 comprend deux structures latérales LR et LL adjacentes selon un axe transversal y, lié à la chaise 1, perpendiculaire à l'axe longitudinal x et dirigé de la gauche vers la droite lorsque l'on regarde vers l'avant. Plus précisément, la chaise 1 comprend une première structure latérale LR qui est la structure latérale de droite dans l'exemple non limitatif des figures, et une deuxième structure latérale LL qui est la structure latérale de gauche située à gauche de la structure latérale de droite, dans l'exemple non limitatif des figures.

En variante, la première structure latérale est la structure latérale de gauche et la deuxième structure latérale est la structure latérale de droite.

Chacune des structures latérales LL et LR supporte le dossier 2 et l'assise 3 de la chaise 1 et comprend :
- un pied avant PaR, PaL et un pied arrière PdR, PdL situé derrière le pied avant selon l'axe x,
- un support d'assise SAR, SAL supportant l'assise 3,
- un support de dossier SDR, SDL supportant le dossier 2,
- un accoudoir AR, AL s'étendant rectilignement depuis une première partie cintrée CAR, CAL jusqu'à une deuxième partie cintrée de la structure CDR, CDL,
- un montant arrière MR, ML s'étendant rectilignement depuis la troisième partie cintrée CBR, CBL vers le pied arrière PDR, PDL, c'est-à-dire vers le bas selon un axe z, dit axe vertical, perpendiculaire aux axes x et y et dirigé du bas vers le haut.

Des extrémités libres EaR, EaL, EdR, EdL, référencées uniquement sur la figure 2, des quatre pieds respectifs PaR, PaL, PdR, PdL de la chaise 1 définissent un plan parallèle aux axes x et y. Ces extrémités libres sont destinées à être contiguës au sol lorsque la chaise est posée sur le sol.

Chaque pied avant PaR, PaL s'étend rectilignement vers le haut depuis son extrémité libre jusqu'à la première portion cintrée CAR, CAL.

Les pieds avant PaR, PaL présentent des longueurs identiques.

La partie cintrée CAR, CAL s'étend au-dessus de l'assise 3 selon l'axe z. Par ailleurs, les parties cintrées CAR, CAL sont configurées de sorte que les parties avant des deux accoudoirs AR, AL sont situées à la même hauteur définie selon l'axe z par rapport au sol, c'est-à-dire par rapport à un plan parallèle au plan (x, y) défini par les extrémités EaR, EaL, EdR, EdL.

Comme visible sur les figures 4 et 5, la chaise 1 selon l'invention est destinée à être assemblée en rangée avec une autre chaise 1' identique à la chaise 1 et située du côté de la première structure latérale de la chaise 1 selon l'axe y, c'est-à-dire à droite de la chaise 1 dans l'exemple des figures, par accouplement mécanique des deux chaises 1 et 1'. Cet accouplement mécanique ne nécessite pas de pièce en sus des chaises 1 et 1', c'est-à-dire autre que les chaises 1 et 1'.

Autrement dit, les chaises 1 et 1' sont accouplées par emboîtement de l'une des chaises dans l'autre chaise.

La chaise 1 est configurée de façon à permettre d'assembler la chaise 1 en rangée avec l'autre chaise 1', de sorte que lorsque les chaises 1 et 1' sont assemblées en rangée, l'accoudoir AL de la deuxième structure latérale LL de l'autre chaise 1' s'étende entre l'accoudoir AR de la première structure latérale LR de la chaise 1 et l'accoudoir AL de la deuxième structure latérale LL de la chaise 1 selon l'axe transversal y et le pied avant PaL de la deuxième structure latérale LL de l'autre chaise 1' s'étende entre le pied avant PaR de la première structure latérale LR de la chaise 1 et le pied avant PaR de la deuxième structure latérale de la chaise LL, selon l'axe transversal y.

Selon l'invention, l'accoudoir AR, AL de chacune des deux structures latérales LR, LL de la chaise 1 s'étend depuis la première partie cintrée CAR, CAL jusqu'à la deuxième partie cintrée CDR, CDL en s'écartant d'un premier plan vertical longitudinal (x, z) lié à la chaise situé entre les deux accoudoirs AR et AL de la chaise 1, de sorte que lorsque la chaise 1 est assemblée en rangée avec l'autre chaise 1', l'accoudoir AR de la première structure latérale LR de la chaise 1 et l'accoudoir AL de la deuxième structure latérale LL de l'autre chaise 1' s'étendent chacun rectilignement depuis la première partie cintrée CAR, CAL jusqu'à la deuxième partie cintrée CDR, CDL en s'écartant d'un deuxième plan vertical longitudinal (x2,z2), (x2 étant représenté sur la figure 4), situé entre l'accoudoir AR de la première structure latérale LR de la chaise 1 et l'accoudoir AL de la deuxième structure latérale LL de l'autre chaise 1'.

Autrement dit, une distance minimale, prise selon l'axe transversal y, entre chaque accoudoir AR, AL et le premier plan vertical longitudinal, augmente lorsque l'on se déplace depuis l'avant de l'accoudoir AR, AL jusqu'à l'arrière de l'accoudoir AR, AL.

Cette configuration assure un certain écartement entre les accoudoirs AR, AL lorsque les chaises sont assemblées en rangée ce qui permet de limiter les frottements entre les accoudoirs lors de l'assemblage. La limitation des frottements assure une durabilité de la chaise. Par ailleurs, cette configuration permet de relâcher la contrainte sur la géométrie des parties cintrées et des accoudoirs. Elle permet d'assurer le blocage du mouvement relatif entre les chaises assemblées en rangée selon l'axe transversal y tout en laissant un espace entre les accoudoirs qui facilite l'assemblage des chaises. Cette configuration permet d'éviter le recours aux matières plastiques pour assurer la précision de fabrication et la durabilité des accoudoirs ce qui permet de réaliser une solution écologique et de limiter le nombre de pièces formant la chaise et donc les étapes d'assemblage associées. Par ailleurs, cette configuration participe au confort des utilisateurs.

La distance minimale, prise selon l'axe transversal y, entre chaque accoudoir AR, AL et le premier plan vertical longitudinal (x, z), augmente continûment depuis l'avant de l'accoudoir AR, AL jusqu'à l'arrière de l'accoudoir AR, AL.

Ainsi, dans l'exemple non limitatif des figures, chaque accoudoir AR, AL est un tube sensiblement cylindrique ayant un axe médian de l'accoudoir AR, AL, incliné par rapport au premier plan vertical longitudinal (x, z), et formant, avec ce plan, autour de l'axe z, un angle de valeur absolue supérieure à 0° et inférieure à 90°.

Les angles associés aux deux accoudoirs de la chaise présentent des signes contraires.

Avantageusement, ces angles présentent la même valeur absolue. Cette caractéristique participe au confort des utilisateurs.

Avantageusement, chaque tube AR, AL est de révolution IAR, IAL, autour de l'axe médian qui est son axe de révolution.

En variante, les tubes AR, AL présentent une section non circulaire, comme, par exemple une section carrée ou ovale.

Avantageusement, comme représenté sur les figures et plus particulièrement sur la figure 8, chaque accoudoir AR, AL, s'étend rectilignement, selon son axe médian IAR, IAL, depuis la première partie cintrée CAR, CAL jusqu'à la deuxième partie cintrée CDR, CDL en s'écartant du sol selon l'axe z.

Ainsi, dans l'exemple non limitatif des figures, l'axe médian IAR, IAL de chaque accoudoir AR, AL est incliné par rapport au plan horizontal (x,y) et forme avec le plan horizontal, autour de l'axe y, un angle de valeur absolue supérieure à 0° et inférieure à 90°.

Les angles associés aux deux accoudoirs IAR, IAL de la chaise 1 sont avantageusement identiques. Un avantage est de participer au confort de l'utilisateur. Un autre avantage est de faciliter la réalisation de la chaise. Un autre avantage est de faciliter l'assemblage de la chaise 1 en rangée et de favoriser son équilibre lors de l'empilement de la chaise selon l'axe z.

Avantageusement, chaque structure latérale LR, LL comprend une portion creuse PR, PL délimitant un creux et reliant le support d'assise SAR, SAL au pied avant PaR, PaL. La portion creuse PR de la première structure latérale LR délimite un creux vers l'avant, c'est-à-dire est ouverte vers l'avant et la portion creuse PL de la deuxième structure latérale LL délimite un creux vers l'arrière, c'est-à-dire est ouverte vers l'arrière.

Comme visible sur les figures 4 et 5, la portion creuse PR, PL est disposée et configurée de façon que, lorsque les chaises 1 et 1' sont assemblées en rangée, le creux délimité par la portion creuse PR de la première structure latérale LR de la chaise 1 reçoit le pied avant PaL de la deuxième structure latérale LL de l'autre chaise 1', située à droite de la chaise 1 dans l'exemple non limitatif des figures, et le creux délimité par la portion creuse PL de la deuxième structure latérale LL de l'autre chaise 1' reçoit le pied avant PaR de la première structure latérale LR de la chaise 1 lorsque les chaises 1 et 1' sont assemblées en rangée.

Chacune des portions creuses PR, PL de la chaise est configurée et disposée de façon à empêcher, lorsque la chaise 1 est assemblée en rangée, une translation du pied avant d'une autre chaise identique reçu dans la portion creuse PR, PL de la chaise par rapport à la chaise 1, dans le sens inverse de la direction dans laquelle la portion creuse PR, PL est ouverte selon l'axe x.

A cet effet, la section creuse PR, PL de chaque structure latérale de la chaise 1 présente une forme complémentaire d'une partie d'une section du pied avant PaL, PaR de l'autre structure latérale de la chaise 1.

Avantageusement, la portion creuse PR, PL de chaque structure latérale LR, LL est disposée et configurée de façon qu'un mouvement relatif de translation selon l'axe y entre le pied avant PaL, PaR reçu dans le creux délimité par la portion creuse PL, PR et la portion creuse PR, PL est bloqué dans les deux sens.

Avantageusement, les pieds avant PaR, PaL de la chaise 1 s'étendent rectilignement selon des axes médians IaR, IaL respectifs situés dans des plans verticaux longitudinaux (c'est-à-dire parallèles à l'axe x) et sont alignés selon l'axe transversal y. Par le fait que les pieds avant PaR et PaL sont alignés selon l'axe transversal y, on entend que lorsque la chaise 1 est posée sur un sol plan parallèle au plan défini par les axes x et y, les axes médians laR, IaL des pieds avant PaR, PaL croisent le sol en des points situés sur un axe parallèle à l'axe y.

Les axes médians IaR, IaL des pieds avant PaR et PaL sont situés dans un même plan parallèle à l'axe y et incliné par rapport au plan (x, y) et formant un angle différent de 90° avec ce dernier autour de l'axe y.

Avantageusement, les pieds avant PaR, PaL sont symétriques l'un de l'autre par rapport au premier plan vertical longitudinal (x, z).

Avantageusement, les portions creuses PR, PL sont disposées de façon que lorsque les chaises 1 et 1' sont assemblées en rangée, le pied avant PaL de la deuxième structure latérale LL de l'autre chaise 1' est accolé au pied avant PaR de la première structure latérale LR de la chaise 1 et aligné avec ce dernier pied selon l'axe y. Cette configuration évite la formation d'obstacles pour l'utilisateur. Par ailleurs, elle participe au confort d'assise des utilisateurs en limitant l'asymétrie entre les accoudoirs.

A cet effet, chaque portion creuse PR, PL est accolée à un pied avant PaR, PaL de sorte que le creux qu'elle délimité est en outre délimité par le pied avant PaR, PaL.

Avantageusement, les pieds arrière PdR, PdL, des deux structures latérales LR, LL sont situés entre les pieds avant PaR, PaL des deux structures latérales LR, LL selon l'axe transversal y. L'écartement entre les pieds avant PaR, PaL et l'écartement entre les pieds arrière PdR, PdL, selon l'axe y sont définis de façon que lorsque la chaise 1 est assemblée à l'autre chaise 1' identique en rangée, le pied arrière PdR de la première structure de la chaise 1 est plus proche, selon l'axe transversal y, du pied arrière PdL de la deuxième structure de la chaise 1 que le pied arrière PdL de la deuxième structure de l'autre chaise 1'.

Cela permet de faciliter l'assemblage des chaises en rangée. Il n'est pas nécessaire de faire passer le pied arrière PdR de la première structure LR de la chaise 1 de l'autre côté du pied arrière PdL de la deuxième structure de l'autre chaise 1' par rapport au pied arrière PdL de la deuxième structure LL de la chaise 1 selon l'axe y.

Les pieds arrière PdR, PdL sont rectilignes.

Ils sont avantageusement alignés selon l'axe y.

L'alignement des pieds arrière PdR, PdL selon l'axe y et celui des pieds avant PaR, PaL selon l'axe y permettent d'assurer la stabilité de la chaise 1, notamment lors de son empilement vertical.

Chaque pied arrière PdR, PdL s'écarte du premier plan vertical longitudinal vers le bas, c'est-à-dire vers l'extrémité libre du pied arrière PdR, PdL destinée à être posée sur le sol. Autrement dit, les pieds arrière PdR, PdL divergent vers le bas.

Les axes médians IdR, IdL des pieds arrière PdR, PdL sont compris dans un plan transversal incliné par rapport au plan horizontal d'un angle supérieur à 0° et inférieur à 90°.

Avantageusement, les pieds arrière PdR, PdL sont symétriques l'un de l'autre par rapport au premier plan vertical longitudinal (x, y).

Chaque pied arrière PdR, PdL s'étend rectilignement depuis son extrémité libre EdR, EdL jusqu'à la quatrième partie cintrée CCR, CCL.

Les pieds arrière PdR, PdL présentent des longueurs identiques.

Avantageusement, les longueurs, inclinaisons et dispositions des accoudoirs AR, AL et des montants arrière MR, ML sont définies et les parties cintrées sont configurées de façon à permettre d'assembler la chaise 1 avec une autre chaise 1' en soulevant les quatre pieds de la chaise 1 pour faire passer l'accoudoir AR de la première structure latérale PAR de la chaise 1 par-dessus l'accoudoir AL de la deuxième structure latérale LL de l'autre chaise 1' de sorte à apporter le pied avant PaR et l'accoudoir AR de la chaise 1 de l'autre côté du pied avant PaL et, respectivement, de l'accoudoir AL de la chaise 1'. Cela permet d'assembler la chaise 1 en rangée en lui imprimant un mouvement relativement simple, aisé et peu précis. Le mouvement permettant l'assemblage en rangée consiste à soulever la chaise 1, à faire glisser la chaise autour du pied avant PaL de la deuxième structure latérale LL de la chaise adjacente 1', puis à reposer la chaise.

Avantageusement, chaque accoudoir AR, AL s'étend seulement jusqu'à la deuxième partie cintrée CDR, CDL. Autrement dit, l'accoudoir AR, AL s'arrête à la deuxième partie cintrée CDR, CDL. L'accoudoir AR, AL ne forme pas de saillie derrière la deuxième partie cintrée CDR, CDL susceptible d'empêcher l'assemblage par ce type de mouvement.

Par ailleurs, l'accoudoir AR de la première structure latérale LR est plus long que l'accoudoir AL de la deuxième structure latérale AL.

Avantageusement, comme visible sur la figure 4, des longueurs et inclinaisons des accoudoirs AR, AL et des montants arrière MR, ML sont définies et les parties cintrées sont configurées de façon que le montant arrière MR de la première structure latérale LR de la chaise 1 soit situé derrière sur le montant arrière ML de la deuxième structure latérale LL de l'autre chaise 1' et en appui, selon l'axe longitudinal x, sur ce montant arrière ML lorsque la chaise 1 et l'autre chaise 1' sont assemblées en rangée.

Un avantage est d'assurer un assemblage solide des chaises en rangée. Un autre avantage est de faciliter l'assemblage de la chaise en rangée, l'appui longitudinal se faisant à distance des parties cintrées.

Un autre avantage est de permettre de relâcher la contrainte sur la précision géométrique de la deuxième partie cintrée CDR, CDL par rapport à une réalisation dans laquelle le blocage en translation selon l'axe longitudinal x est obtenu par l'appui des parties cintrées l'une sur l'autre. La précision de fabrication nécessaire à l'obtention du blocage des chaises en translation par un appui entre des parties linéaires est plus aisée à obtenir que par un appui entre des parties cintrées. En effet, le cintrage de tubes induit des déformations non maîtrisées. Cela facilite la réalisation des chaises en série.

Chaque montant arrière MR, ML s'étend rectilignement selon son axe médian IMR, IML représenté sur les figures 3 et 8.

Avantageusement, comme visible sur les figures 2, 4 et 5, le montant arrière MR, ML de chaque structure latérale LR, LL s'éloigne de l'accoudoir AR, AL en se rapprochant du premier plan vertical longitudinal (x, y). Cela facilite encore l'assemblage des chaises et permet de relâcher la contrainte sur la précision de la géométrie et sur le rayon de courbure de la deuxième partie cintrée CDR, CDL.

Avantageusement, comme visible sur les figures et plus particulièrement sur les figures 8 et 9, le montant arrière MR, ML de chaque structure latérale LR, LL s'éloigne de l'accoudoir AR, AL en se rapprochant du premier plan vertical longitudinal (x, z) et en se dirigeant vers l'arrière. Un avantage est de faciliter encore l'assemblage des chaises et de réduire la contrainte géométrique et la contrainte angulaire sur la deuxième partie cintrée CDR, CDL. Cette configuration permet de limiter les frottements entre les montants arrière MR, ML des chaises lors de l'assemblage des chaises. Les montants arrière MR, ML peuvent ne venir en contact longitudinal entre eux qu'une fois que la chaise est assemblée en rangée.

Avantageusement, les axes médians IMR, IML des montants MR, ML forment des angles de signe contraire et de même valeur avec le premier plan vertical longitudinal (x, z) autour de l'axe z. Cela favorise le confort de l'utilisateur.

Avantageusement, comme visible en figure 8, des angles formés par les axes médians IMR et IML des montants arrières MR et ML avec le plan (x, y) autour de l'axe y présentent un même signe et sont différents. Cette différence permet de compenser la différence de longueur entre les accoudoirs AR et AL.

Avantageusement, comme visible sur la figure 5, chaque structure latérale LR, LL comprend une butée BR, BL disposée et configurée de sorte que lorsque la chaise et l'autre chaise sont assemblées en rangée, la butée BR de la première structure LR de la chaise 1 vient en appui sur le montant arrière ML de la deuxième structure latérale LL de l'autre chaise 1' et que la butée BL de la deuxième structure LL de l'autre chaise 1' vient en appui sur le montant arrière MR de la première structure latérale LL la chaise 1 de sorte à bloquer les montants arrière en translation selon l'axe y l'un par rapport à l'autre dans les deux sens. Ces butées permettent donc, avec les parties creuses, d'immobiliser les chaises en translation selon l'axe y l'une par rapport à l'autre. L'assemblage obtenu est solide et peu affecté par des chocs.

Sur la réalisation des figures, les butées BR, BL sont fixées aux montants arrière MR, ML respectifs. Plus précisément, les butées BR, BL sont posées sur les surfaces externes délimitant radialement les montants arrière. Un avantage est de faciliter le montage des butées et la fabrication des montants.

En variante, les butées BR, BL sont insérées dans des ouvertures ménagées dans les montants.

Dans une autre variante, les butées sont monobloc avec les montants.

Avantageusement, comme visible sur les figures, chacune des structures latérales LR, LL est essentiellement tubulaire.

Les structures latérales LR, LL sont fixées à l'assise et au dossier par des moyens de fixation F, par exemple du type vis-écrou comme visible sur les figures 7 et 8 ou par tout autre moyen de fixation comme, par exemple, le soudage.

Avantageusement, chacun des accoudoirs, chacune des parties cintrées, chacun des montants arrière, chacun des pieds, chacune des structures de dossier et chacune des structures d'assise est tubulaire, c'est-à-dire est un tube rectiligne ou cintré.

Avantageusement, chacune des parties rectilignes (accoudoirs, pieds, montants arrières) de la structure latérale est un tube cylindrique qui est allongé selon un axe du cylindre qui est un axe médian du tube.

Avantageusement, chaque tube est à section sensiblement circulaire. En variante, au moins un tube est à autre que circulaire, par exemple carrée ou rectangulaire ou ovale.

Avantageusement, chaque tube comprend un tube métallique, par exemple d'acier, par exemple, bruni ou peint.

Comme visible sur les figures et plus précisément en figure 7, chacune des deux structures latérales LR, LL comprend avantageusement un premier tube monobloc T1R, T1L conformé de façon à former le pied avant PaR, PaL, l'accoudoir AR, AL, le montant arrière MR, ML de la structure latérale LR, LL et un support de dossier SDR, SDL supportant le dossier 2. Cette configuration permet de limiter le nombre de pièces formant la structure et de faciliter le montage de la chaise.

Avantageusement, chaque structure latérale LR, LL comprend un deuxième tube monobloc T2R, T2L conformé de façon à former le pied arrière PdL, PdR de la structure latérale LR, LL et un support d'assise SAR, SA supportant l'assise 3.

Ainsi, la structure de la chaise comprend un ensemble de quatre tubes monoblocs.

Avantageusement, la structure de la chaise comprend un ensemble de tube constitué de quatre tubes monoblocs.

Chaque structure latérale LR, LL comprend une partie creuse reliant le premier tube T1R, T1L au deuxième tube T2R, T2L.

Le dossier 2 et l'assise 3 sont fixés aux structures de dossier SDR, SDL et respectivement d'assise SAR, SAL des structures latérales respectives LR, LL par les moyens de fixation F.

Avantageusement, chacun des quatre tubes cintrés comprend un unique rayon de cintrage, le rayon de cintrage étant le même pour tous les tubes cintrés. Un avantage est d'utiliser une unique cintreuse pour conformer les tubes de la structure de la chaise et limiter les coûts de fabrication de la chaise.

Comme visible en figure 3, chacune des structures d'assise SAR, SAL présente une forme générale de C s'étendant depuis la partie creuse PR, PL correspondante jusqu'à la quatrième partie cintrée CCR, CCL reliant la structure d'assise au pied arrière PdR, PdL de la structure d'assise SAR, SAL correspondante.

Les structures d'assise SAR, SAL sont configurées et disposées l'une par rapport à l'autre de sorte à former une structure globale présentant globalement une forme de X.

Comme représenté sur les figures, les structures d'assise SAR, SAL sont des tubes cintrés dont les axes neutres sont coplanaires et parallèles à l'assise 3, l'assise étant une plaque plane. Ce mode de réalisation présente l'avantage d'être simple à fabriquer.

En variante l'assise présente une autre forme, par exemple, incurvée. La forme de la structure d'assise est avantageusement adaptée à la forme de l'assise.

Avantageusement, comme visible sur la figure 2, chaque montant MR, ML est posé sur la quatrième partie courbe CCR, CCL via la troisième partie courbe CCR, CCL.

La troisième partie courbe CBR, CBL est avantageusement soudée à la quatrième partie courbe CCR, CCL.

Avantageusement, le montant MR de la première structure LR est plus long que celui de la deuxième structure LL.

Avantageusement, comme visible sur la figure 8, le montant arrière MR de la première structure latérale LR vient en appui sur la quatrième partie cintrée CCR via la troisième partie cintrée CBR, CBL, plus bas que le montant arrière ML de la deuxième structure latérale LL sur la quatrième partie cintrée CCL.

Cela permet de compenser la différence de longueur entre les accoudoirs AR et AL en prévoyant des parties cintrées de rayon de cintrage et avantageusement identique.

Avantageusement, chaque structure de dossier SDR, SDL présente une forme coudée. Elle présente deux parties rectilignes reliées par une partie cintrée intermédiaire. Cela permet de ne pas gêner la liaison entre la troisième et la quatrième partie cintrées et de réaliser les premiers tubes cintrés avec un même rayon de cintrage.

Plus précisément, comme référencé uniquement sur la figure 3, chaque structure de dossier SDR, SDL comprend une première partie rectiligne S1R, S1L s'étendant rectilignement depuis la troisième partie cintrée CBR, CBL jusqu'à la partie cintrée intermédiaire CIR, CIL et une deuxième partie rectiligne S2R, S2L s'étendant rectilignement depuis la partie cintrée intermédiaire CIR, CIL jusqu'à une extrémité libre SLR, SLL de la structure de dossier SDR, SDL.

La figure 10 représente la chaise empilée verticalement avec une autre chaise identique.

## Revendications

1. Chaise (1) empilable comprenant une assise (3), un dossier (2), deux structures latérales adjacentes selon un axe y de la chaise (1), dont un première structure latérale (LR) et une deuxième structure latérale (LL), chacune des deux structures latérales supportant l'assise (3) et le dossier (2) et comprenant :
▪ un pied avant (PaR, PaL) et un pied arrière (PdR, PdL) situé derrière le pied avant (PaR, PaL) selon un axe x de la chaise s'étendant de l'arrière vers l'avant et étant perpendiculaire à l'axe y,
▪ un accoudoir (AR, AL) s'étendant rectilignement depuis une première partie cintrée (CAR, CAL) jusqu'à une deuxième partie cintrée (CDR, CDL),
▪ un montant arrière (MR, ML) s'étendant rectilignement depuis la deuxième partie cintrée (CDR, CDL) vers le pied arrière (PDR, PDL),
la chaise (1) étant assemblable en rangée par emboîtement d'une autre chaise (1') identique à la chaise (1) dans la chaise (1) de sorte que l'accoudoir (AL) de la deuxième structure latérale (LL) de l'autre chaise (1') s'étende entre l'accoudoir (AR) de la première structure latérale (LR) de la chaise (1) et l'accoudoir (AL) de la deuxième structure latérale (LL) de la chaise (1), selon l'axe y, et que le pied avant (PaL) de la deuxième structure latérale (LL) de l'autre chaise (1') s'étende entre le pied avant (PaR) de la première structure latérale (LR) de la chaise (1) et le pied avant (PaR) de la deuxième structure latérale de la chaise (LL), selon l'axe y,
l'accoudoir (AR, AL) de chacune des deux structures latérales (LR, LL) s'étendant vers l'arrière en s'écartant d'un premier plan vertical longitudinal parallèle à l'axe x et perpendiculaire à l'axe y et situé entre les accoudoirs des deux structures latérales, de sorte que, lorsque la chaise (1) et l'autre chaise (1') sont assemblées en rangée, l'accoudoir (AR) de la première structure latérale (LR) de la chaise (1) et l'accoudoir (AL) de la deuxième structure latérale (LL) de l'autre chaise (1') s'étendent chacun vers l'arrière en s'écartant d'un deuxième plan vertical longitudinal situé entre l'accoudoir (AR) de la première structure latérale (LR) de la chaise (1) et l'accoudoir (AL) de la deuxième structure latérale (LL) de l'autre chaise (1').

2. Chaise selon la revendication précédente, dans laquelle des longueurs et inclinaisons des accoudoirs (AR, AL) et des montants arrière (MR, ML) sont définies et les parties cintrées sont configurées de façon que le montant arrière (MR) de la première structure latérale (LR) de la chaise (1) soit situé derrière le montant arrière (ML) de la deuxième structure latérale (LL) de l'autre chaise (1') et en appui, selon l'axe x, sur ce dernier montant arrière (ML), lorsque la chaise (1) et l'autre chaise (1') sont assemblées en rangée.

3. Chaise selon l'une quelconque des revendications précédentes, dans laquelle les pieds avant (PaR, PaR) sont parallèles et alignés selon l'axe y et chacune des deux structures latérales comprend une portion creuse configurée et disposée de façon que lorsque la chaise (1) est assemblée en rangée avec l'autre chaise (1'), le pied avant (PaL) de la deuxième structure latérale (LL) de l'autre chaise (1') est reçue dans la portion creuse de la première structure latérale (LR) de la chaise (1), la portion creuse le maintenant accolé au pied avant (PaR) de la première structure latérale (LR) de la chaise (1) et aligné avec ce dernier selon l'axe y.

4. Chaise selon la revendication précédente, dans laquelle chacune des deux structures latérales (LR, LL) comprend une butée (BR, BL) disposée et configurée de sorte que lorsque la chaise et l'autre chaise sont assemblées en rangée, la butée (BR) de la première structure latérale (LR) de la chaise (1) vient en appui sur le montant arrière (ML) de la deuxième structure latérale (LL) de l'autre chaise (1') et la butée (BL) de la deuxième structure latérale (LL) de l'autre chaise (1') vient en appui sur le montant arrière (MR) de la première structure latérale (LL) de la chaise (1) de sorte à bloquer ces montants arrière en translation selon l'axe y l'un par rapport à l'autre dans les deux sens.

5. Chaise selon la revendication précédente, dans laquelle la butée (BR, BL) est fixée au montant arrière (MR, ML).

6. Chaise selon l'une quelconque des revendications précédentes, dans laquelle chacune des deux structures latérales (LL, LR) comprend un ensemble de tubes comprenant un premier tube monobloc conformé de façon à former le pied avant (PaR, PdR), l'accoudoir (AR, AL), le montant arrière (MR, ML) de la structure latérale (LL, LR) et un support de dossier supportant le dossier (2).

7. Chaise selon l'une quelconque des revendications précédentes, dans lequel chaque structure latérale (LL, LR) comprend un ensemble de tubes comprenant un deuxième tube monobloc conformé de façon à former le pied arrière (PdL, PdR) et un support d'assise (SAR, SAL) supportant l'assise (3).

8. Chaise selon l'une quelconque des revendications 6 à 7, dans laquelle l'ensemble de tubes présente un unique rayon de cintrage.

9. Chaise selon l'une quelconque des revendications précédentes, dans laquelle des longueurs, inclinaisons et dispositions des accoudoirs (AR, AL) et des montants arrière (MR, ML) des deux structures latérales sont définies et les parties cintrées sont configurées de façon à permettre d'assembler la chaise (1) avec l'autre chaise (1') en soulevant simultanément les quatre pieds de la chaise (1).

10. Chaise selon l'une quelconque des revendications, dans laquelle le dossier et l'assise sont distants l'un de l'autre.

## Patentansprüche

1. Stapelbarer Stuhl (1), umfassend eine Sitzfläche (3), eine Rückenlehne (2), zwei anliegende Seitenstrukturen entlang einer y-Achse des Stuhls (1), einschließlich einer ersten Seitenstruktur (LR) und einer zweiten Seitenstruktur (LL), wobei jede der beiden Seitenstrukturen die Sitzfläche (3) und die Rückenlehne (2) trägt und umfasst:
▪ einen vorderen Fuß (PaR, PaL) und einen hinteren Fuß (PdR, PdL), der sich hinter dem vorderen Fuß (PaR, PaL) entlang einer x-Achse des Stuhls befindet, die sich von hinten nach vorne erstreckt und senkrecht zur y-Achse steht,
▪ eine Armlehne (AR, AL), die sich gerade von einem ersten gebogenen Teil (CAR, CAL) bis zu einem zweiten gebogenen Teil (CDR, CDL) erstreckt,
▪ eine hintere Säule (MR, ML), die sich gerade vom zweiten gebogenen Teil (CDR, CDL) zum hinteren Fuß (PDR, PDL) erstreckt,
wobei Stuhl (1) durch Einstecken eines anderen mit Stuhl (1) identischen Stuhls (1') in Stuhl (1) in einer Reihe zusammengefügt werden kann, so dass sich die Armlehne (AL) der zweiten Seitenstruktur (LL) des anderen Stuhls (1') zwischen der Armlehne (AR) der ersten Seitenstruktur (LR) des Stuhls (1) und der Armlehne (AL) der zweiten Seitenstruktur (LL) des Stuhls (1), entlang der y-Achse, erstreckt, und sich der vordere Fuß (PaL) der zweiten Seitenstruktur (LL) des anderen Stuhls (1') zwischen dem vorderen Fuß (PaR) der ersten Seitenstruktur (LR) des Stuhls (1) und dem vorderen Fuß (PaR) der zweiten Seitenstruktur des Stuhls (LL), entlang der y-Achse, erstreckt,
wobei sich die Armlehne (AR, AL) jeder der beiden Seitenstrukturen (LR, LL) nach hinten erstreckt, indem sie sich von einer ersten vertikalen Längsebene parallel zur x-Achse und senkrecht zur y-Achse entfernt und zwischen den Armlehnen der beiden Seitenstrukturen befindet, so dass sich die Armlehne (AR) der ersten Seitenstruktur (LR) des Stuhls (1) und die Armlehne (AL) der zweiten Seitenstruktur (LL) des anderen Stuhls (1') sich jeweils nach hinten erstrecken und sich von einer zweiten vertikalen Längsebene zwischen der Armlehne (AR) der ersten Seitenstruktur (LR) des Stuhls (1) und der Armlehne (AL) der zweiten Seitenstruktur (LL) des anderen Stuhls (1') entfernen, wenn der Stuhl (1) und der andere Stuhl (1') in einer Reihe zusammengefügt werden.

2. Stuhl nach dem vorhergehenden Anspruch, wobei Längen und Neigungen der Armlehnen (AR, AL) und der hinteren Säulen (MR, ML) so definiert und die gebogenen Teile so ausgebildet sind, dass sich die hintere Säule (MR) der ersten Seitenstruktur (LR) des Stuhls (1) hinter der hinteren Säule (ML) der zweiten Seitenstruktur (LL) des anderen Stuhls (1') befindet und in der x-Achse auf dieser letzten hinteren Säule (ML) aufliegt, wenn der Stuhl (1) und der andere Stuhl (1') in Reihen zusammengefügt werden.

3. Stuhl nach einem der vorhergehenden Ansprüche, wobei die vorderen Füße (PaR, PaR) parallel und in der y-Achse ausgerichtet sind und jede der beiden Seitenstrukturen einen hohlen Abschnitt umfasst, der so konfiguriert und angeordnet ist, dass beim Zusammenfügen des Stuhls (1) in Reihe mit dem anderen Stuhl (1') der vordere Fuß (PaL) der zweiten Seitenstruktur (LL) des anderen Stuhls (1') in den hohlen Abschnitt der ersten Seitenstruktur (LR) des Stuhls (1) aufgenommen wird, wobei er vom hohlen Abschnitt am vorderen Fuß (PaR) der ersten Seitenstruktur (LR) des Stuhls (1) angelegt und zusammen mit diesem in der y-Achse ausgerichtet gehalten wird.

4. Stuhl nach dem vorhergehenden Anspruch, wobei jede der beiden Seitenstrukturen (LR, LL) einen Anschlag (BR, BL) umfasst, der so angeordnet und konfiguriert ist, dass beim Zusammenfügen des Stuhls und des anderen Stuhls in Reihe der Anschlag (BR) der ersten Seitenstruktur (LR) des Stuhls (1) auf der hinteren Säule (ML) der zweiten Seitenstruktur (LL) des anderen Stuhls (1') aufliegt und der Anschlag (BL) der zweiten Seitenstruktur (LL) des anderen Stuhls (1') auf der hinteren Säule (MR) der ersten seitlichen Struktur (LL) des Stuhls (1) aufliegt, so dass diese hinteren Säulen in der y-Achse in beide Richtungen gegeneinander unbeweglich verriegelt werden.

5. Stuhl nach dem vorhergehenden Anspruch, wobei der Anschlag (BR, BL) an der hinteren Säule (MR, ML) befestigt ist.

6. Stuhl nach einem der vorhergehenden Ansprüche, wobei jede der beiden Seitenstrukturen (LL, LR) eine Rohrbaugruppe umfasst, die ein erstes einteiliges Rohr umfasst, das so geformt ist, dass es den vorderen Fuß (PaR, ET), die Armlehne (AR, AL), die hintere Säule (MR, ML) der Seitenstruktur (LL, LR) und einen die Rückenlehne (2) tragenden Rückenlehnenhalter bildet.

7. Stuhl nach einem der vorhergehenden Ansprüche, wobei jede Seitenstruktur (LL, LR) eine Rohrbaugruppe umfasst, die ein zweites einteiliges Rohr umfasst, das so geformt ist, dass es den hinteren Fuß (PdL, PdR) und einen den Sitz (3) tragenden Sitzhalter (SAR, SAL) bildet.

8. Stuhl nach einem der Ansprüche 6 bis 7, wobei die Rohrgruppe einen einzigen Biegeradius aufweist.

9. Stuhl nach einem der vorhergehenden Ansprüche, wobei Längen, Neigungen und Anordnungen der Armlehnen (AR, AL) und der hinteren Säulen (MR, ML) der beiden Seitenstrukturen so definiert und die gebogenen Teile so ausgebildet sind, dass der Stuhl (1) und der andere Stuhl (1') zusammengefügt werden können, indem die vier Beine des Stuhls (1) gleichzeitig angehoben werden.

10. Stuhl nach einem der Ansprüche, wobei die Rückenlehne und die Sitzfläche voneinander entfernt sind.

## Claims

1. A stackable chair (1) comprising a seat (3), a backrest (2), two adjacent side structures along a y-axis of the chair (1), including a first side structure (LR) and a second side structure (LL), each of the two side structures supporting the seat (3) and the backrest (2) and comprising:
▪ a front leg (PaR, PaL) and a rear leg (PdR, PdL) located behind the front leg (PaR, PaL) along an x-axis of the chair extending from the rear to the front and being perpendicular to the y-axis,
▪ an armrest (AR, AL) rectilinearly extending from a first curved part (CAR, CAL) to a second curved part (CDR, CDL),
▪ a rear post (MR, ML) rectilinearly extending from the second curved part (CDR, CDL) to the rear leg (PDR, PDL),
the chair (1) being assemblable in a row by nesting another chair (1') identical to the chair (1) inside the chair (1) such that the armrest (AL) of the second side structure (LL) of the other chair (1') extends between the armrest (AR) of the first side structure (LR) of the chair (1) and the armrest (AL) of the second side structure (LL) of the chair (1), along the y-axis, and the front leg (PaL) of the second side structure (LL) of the other chair (1') extends between the front leg (PaR) of the first side structure (LR) of the chair (1) and the front leg (PaR) of the second side structure of the chair (LL), along the y-axis,
the armrest (AR, AL) of each of the two side structures (LR, LL) extending backwards away from a first longitudinal vertical plane parallel to the x-axis and perpendicular to the y-axis and located between the armrests of the two side structures, such that, when the chair (1) and the other chair (1') are assembled in a row, the armrest (AR) of the first side structure (LR) of the chair (1) and the armrest (AL) of the second side structure (LL) of the other chair (1') each extend backwards away from a second longitudinal vertical plane located between the armrest (AR) of the first side structure (LR) of the chair (1) and the armrest (AL) of the second side structure (LL) of the other chair (1').

2. The chair according to the preceding claim, wherein lengths and inclinations of the armrests (AR, AL) and rear posts (MR, ML) are defined and the curved parts are configured such that the rear post (MR) of the first side structure (LR) of the chair (1) is located behind the rear post (ML) of the second side structure (LL) of the other chair (1') and bearing, along the x-axis, on this latter rear post (ML), when the chair (1) and the other chair (1') are assembled in a row.

3. The chair according to any of the preceding claims, wherein the front legs (PaR, PaR) are parallel and aligned along the y-axis and each of the two side structures comprises a hollow portion configured and disposed such that when the chair (1) is assembled in a row with the other chair (1'), the front leg (PaL) of the second side structure (LL) of the other chair (1') is received in the hollow portion of the first side structure (LR) of the chair (1), the hollow portion holding it adjoining the front leg (PaR) of the first side structure (LR) of the chair (1) and aligned with the latter along the y-axis.

4. The chair according to the preceding claim, wherein each of the two side structures (LR, LL) comprises a stop (BR, BL) disposed and configured such that when the chair and the other chair are assembled in a row, the stop (BR) of the first side structure (LR) of the chair (1) bears against the rear post (ML) of the second side structure (LL) of the other chair (1') and the stop (BL) of the second side structure (LL) of the other chair (1') bears against the rear post (MR) of the first side structure (LL) of the chair (1) so as to translationally bock these rear posts along the y-axis relative to each other in both directions.

5. The chair according to the preceding claim, wherein the stop (BR, BL) is attached to the rear post (MR, ML).

6. The chair according to any of the preceding claims, wherein each of the two side structures (LL, LR) comprises a set of tubes comprising a first one-piece tube shaped so as to form the front leg (PaR, PdR), the armrest (AR, AL), the rear post (MR, ML) of the side structure (LL, LR) and a backrest support supporting the backrest (2).

7. The chair according to any of the preceding claims, wherein each side structure (LL, LR) comprises a set of tubes comprising a second one-piece tube shaped to form the rear leg (PdL, PdR) and a seat support (SAR, SAL) supporting the seat (3).

8. The chair according to any of claims 6 to 7, wherein the set of tubes has a single radius of curvature.

9. The chair according to any of the preceding claims, wherein lengths, inclinations and arrangements of the armrests (AR, AL) and rear posts (MR, ML) of the two side structures are defined and the curved parts are configured so as to allow assembling the chair (1) with the other chair (1') by simultaneously lifting the four legs of the chair (1).

10. The chair according to any claim, wherein the backrest and the seat are spaced apart from one another.
